# DEMANDE DE BREVET EUROPEEN

(11) **EP 0 153 916 A2**
(43) Date de publication de la demande: **04.09.1985**
(21) Numéro de dépôt: 85870020.6
(22) Date de dépôt: 06.02.1985
(51) Int. Cl.: A45C 13/18

(54) **Sac à main à protection anti-vol et anti-agression**

(30) Priorité: 07.02.1984 BE 212347
(71) Demandeur: Bataille, Jacques, B-1070 Bruxelles (BE)
(72) Inventeur: Bataille, Jacques, B-1070 Bruxelles (BE)
(74) Mandataire: de Kemmeter, François

(57) **Abrégé**

Sac à main comportant un ensemble de protection contre le vol et l'effraction ainsi qu'un dispositif d'appel d'urgence.

Il comprend un boîtier (5) renforcé, un couvercle (6) à serrure (7) et un dispositif d'alarme commandé par une traction soit sur le sac soit sur un objet à protéger contenu dans le sac. Deux commandes d'appel d'urgence l'une (18) électrique, l'autre (19) mécanique ou mécano-pneumatique sont prévues.

## Description

La présente invention vise à la création d'un sac à main pour dame ou homme efficacement protégé contre toute tentative de vol et d'effraction.

Il permet en plus par des dispositifs acoustiques particuliers de dissuader tout agresseur éventuel.

Ces diverses protections sont incorporées au sac.

Jusqu'a présent aucun sac à main n'est pourvu de ces dispositifs, l'invention a donc pour but de supprimer ces lacunes.

En vue de la réalisation de ces divers objectifs le sac présente les caractéristiques telles que définies dans les revendications finales.

Dans une forme de réalisation, le sac comporte un robuste boîtier en matière thermoplastique ou métallique verrouillé par une serrure de sécurité. Il porte latéralement un compartiment renfermant la centrale électrique d'alarme. Ce compartiment reçoit les commandes d'appel d'urgence et divers témoins lumineux. Il présente un inverseur de fonctionnement manuel - arrêt - automatique, qui est accessible uniquement de l'intérieur du sac. Dans la version à fonctionnement unique "automatique" ce composant est supprimé. Le compartiment est également pourvu d'un couvercle d'accès à la source d'alimentation et présente un ou plusieurs orifices d'introduction d'une ou plusieurs attaches anti-vol portefeuille, porte-billets, chéquier, appareil photo, etc.

Sous ce compartiment est logée l'alarme mécanique ou mécano-pneumatique à longue portée à commande extérieure.

Ce boîtier et tout l'équipement décrit précédemment peuvent être logés et fixés dans un garnissage en simili ou cuir avec soufflets et rabat, lui donnant l'aspect d'un élégant sac traditionnel.

En variante, le boîtier se limite au compartiment renfermant la centrale d'alarme.

La poignée, bandoulière ou dragonne a une âme métallique souple afin d'empêcher son sectionnement, ainsi qu'un conducteur électrique raccordé au dispositif d'alarme. Elle porte en p-us à une extrémité un pivot commandant l'interrupteur anti-vol du sac, situé dans le boîtier.

Les clés permettant d'ouvrir le boîtier du sac sont montées sur un porte-clé à enjoliveur aimanté. Le simple passage de cet enjoliveur devant une zone sensible armera automatiquement l'alarme. Sa mise hors service sera faite par le passage de cet enjoliveur devant une seconde zone sensible, à condition que l'inverseur interne soit placé en position "automatique".

Afin de mieux faire comprendre l'invention et l'étendue de ses possibilités, il est utile de se référer aux figures annexées dans lesquelles :
Les figures 1A à 1D représentent à titre d'exemple en élévation de face et de côté deux réalisations d'un sac comprenant l'objet de l'invention.
La figure 2 est une vue du sac ouvert avec son couvercle verrouillable et les différentes commandes externes et internes.
La figure 3 montre à titre d'exemple une vue éclatée des divers composants du boîtier.
Les figures 4 à 6 montrent, sur trois vues, l'ensemble des composants électriques et électroniques répondant aux fonctions décrites dans le présent mémoire.
La figure 7 donne le schéma de principe de fonctionnement de la partie électrique.
La figure 8 est une coupe verticale de l'interrupteur anti-vol du sac.
Les figures 9 et 10 sont des coupes verticales de l'interrupteur anti-vol portefeuille, porte-billets, chéquier.
Les figures 11 à 13 montrent le détail des diverses protections mécaniques.
Les figures 14 à 17 montrent en élévation les quatre faces verticales d'une variante du boîtier d'alarme.
Les figures 1A et 1B représentent à titre purement exemplatif un sac pour dame 1 avec son rabat 2, sa poche à soufflet 3 et sa poignée transformable en bandoulière 4.
Les figures 1C et 1D représentent un exemple de sac pour homme.
La figure 2 représente le sac 1 avec son rabat 2 et sa poignée en bandoulière 4 basculée vers l'arrière.

Le boîtier 5 porte un couvercle angulaire ou de toute autre forme 6 s'ouvrant vers l'avant. Il reçoit une serrure de sécurité 7 avec sa came 8 et ses clés 9.

L'inverseur 13, accessible uniquement lorsque le couvercle 6 est ouvert, commande la mise en service de la centrale électronique d'alarme confirmée par l'affichage optique d'une diode lumineuse 11. Une diode photo émettrice 12 s'allume dès que la tension d'alimentation tombera en-dessous de la tension de fonctionnement du dispositif d'alarme.

La figure 3 montre, à titre exemplatif, le boîtier 5 et ses divers composants 5a, 5b, 5c et 5d assemblés par vis ou tout autre système compatible avec leur construction.

Les parties 5a et 5c portent une surface d'appui 14 du couvercle 6 et des trous 15 de fixation de la poignée, bandoulière ou dragonne.

La partie 5c porte également un couvercle 16 d'accès à la pile ou toute autre source d'alimentation rechargeable ou non ainsi que les divers trous 17 pour le placement des composants constitutifs extérieurs.

La figure 4 montre, à titre exemplatif, les éléments électriques et électroniques constituant l'ensemble du dispositif d'alarme. 13 est l'inverseur commandant le fonctionnement "automatique" (A) ou "manuel" (M) et l'arrêt (0), 11 et 12 les témoins lumineux (11 pour la mise en service de l'alarme, 12 pour le contrôle de charge), 18 l'interrupteur ou poussoir d'appel d'urgence, 19 l'appel d'urgence à longue portée mécanique ou mécano-pneumatique. La poignée, bandoulière ou dragonne 4 avec son âme métallique 24 est fixée au boîtier 5 par le pivot 25. Elle reçoit en plus un conducteur électrique relié au dispositif d'alarme. La pile 26 ou toute autre source d'alimentation, est accessible par le couvercle 16 (figures 3 et 5).

Le compartiment reçoit également le circuit imprimé 27 avec ses divers composants électroniques, les interrupteurs magnétiques 28a et 28b et les deux interrupteurs anti-vol 29 et 30 (l'un pour la poignée du sac, l'autre pour le portefeuille, porte-billets, chéquier, etc.), leur fonctionnement étant décrit en détail, à l'aide des figures 8 à 10.

Enfin, l'émetteur acoustique est représenté en 31 (figure 6).

Le positionnement des composants énumérés ci-avant est purement exemplatif.

Les figures 7 à 13 montrent le fonctionnement du système.

Sur le schéma électrique de la figure 7, on repère, en plus des éléments précités, un microrelais 50.

Le sac étant en position ouverte, rabat 2 levé et couvercle 6 abaissé (figure 2), la mise en service du système pourra être faite par la commutation de l'inverseur 13 en position AUTOMATIQUE (A) (figure 7) dans ce cas, le passage de la clé 9 avec son porte-clé aimanté, par exemple à l'avant du sac, même fermé, fera réagir le contact magnétique 28a armant ainsi le système d'alarme par l'intermédiaire du micro-relais 50. A contrario, le passage de la clé aimantée par exemple à l'arrière du sac fera réagir le contact magnétique 28b désarmant ainsi le système. En position "manuel" (M) l'alarme est directement armée. En position 0 le système est hors service.

Toute tentative de vol du sac (figure 8) par traction sur la poignée, bandoulière, dragonne 4 ou sur le sac 1 lui-même, entraînera la montée de la pièce 32, solidaire du pivot 25 dans la boutonnière 15 ce qui obligera l'ergot 33 de sortir du logement 34.

Ce déplacement poussera le contact flexible 35 contre le contact fixe 36. Il y aura ainsi passage de courant et alimentation de l'alarme acoustique 31. Le réarmement se fait par simple mise en position initiale de la poignée, bandoulière ou dragonne.

Lorsque le sac est ouvert, la protection du portefeuille, porte-billets, chéquier, objet précieux, etc. (figures 9 et 10) est assurée par une liaison 37 raccordée d'une part à l'objet à protéger et d'autre part, à la pièce de commande 39 via l'anneau 38. Cette pièce 39 porte un arrêt 40. Lors d'une traction sur la liaison 37, la pièce 39 en avançant fait sortir l'ergot 41 de son logement 42. Lorsque la zone mince 43 de la pièce 39 sera atteinte, le contact flexible 44 touchera le contact fixe 45 mettant en service l'alarme acoustique 31. L'arrêt de la pièce 39 est assuré par l'ergot 40. Le réarmement du système se fait en repoussant la pièce en position initiale.

La protection contre l'agression est réalisée par deux dispositifs séparés, l'un électrique déjà décrit plus haut, commandé par l'interrupteur 18 qui enclenche directement l'alarme acoustique, l'autre mécanique, illustré sur la figure 11, commandé via le bouton 19 et le ressort de rappel 47, et comportant la trompe à longue portée 48 alimentée en air par la bonbonne 49 maintenue dans le boîtier 5 par la colerette 51.

Il faut se rendre compte que généralement un sac à main est porté du côté gauche et qu'en cas d'agression il suffit pour commander les divers appels d'urgence 18 et 19, soit de passer un doigt de la main droite (par exemple le pouce) dans l'espace libre laissé entre le rabat 2 et le boîtier 5, soit de pousser directement sur le rabat. La protection contre l'agression est toujours assurée même si la centrale électrique d'alarme est hors service (interrupteur 18 inopérant) grâce au dispositif d'appel mécanique ou mécano-pneumatique commandé par le bouton 19.

La fermeture du couvercle est réalisée par la serrure 7, commandée par la clé 9 avec sa came 8 venant prendre sous l'appui 14, comme représenté sur la figure 12.

La poignée, bandoulière ou dragonne 4 porte une âme métallique souple 24 empêchant son sectionnement, comme représenté sur la figure 13 ainsi qu'un fil électrique raccordé à la centrale d'alarme qui lors du sectionnement enclenche un signal acoustique.

Dans la variante de réalisation représentée sur les figures 14 à 17, le boîtier 5 est remplacé par un boîtier 51 contenant le matériel d'alarme. Ce boîtier, plus petit que le boîtier 5, comporte un couvercle 52, des bandes Velero 53 pour sa fixateur aux parois du sac, un étrier 54 pour sa fixation à la bandoulière du sac, étrier réglable en hauteur d'après le type de sac à protéger, une vis 55 de fixation du couvercle du boîtier, un interrupteur inverseur 56 de sélection à trois positions pour la mise en position "automatique", en position d'arrêt et en position de fonctionnement' "manuel" du dispositif d'alarme, un interrupteur 57 de contrôle de l'ouverture du sac, un interrupteur 58 de protection du portefeuille/chéquier, un interrupteur 59 de protection de réserve, des bornes 60 de rechargement de la source d'alimentation, un poussoir 61 d'appel d'urgence mécano-pneumatique, un poussoir 62 d'appel d'urgence à commande électrique, une zone 63 de mise en service automatique de l'alarme fonctionnant uniquement lorsque l'interrupteur inverseur 56 est en position automatique, l'excitation de cette zone étant assurée par un accessoire livré avec l'appareil, une zone 64 d'arrêt de l'alarme lorsque l'interrupteur inverseur est en position automatique et des ouïes 65 de l'alarme mécano-pneumatique.

La liaison entre les interrurteurs 57, 58, 59 et ce qu'ils contrôlent, respectivement l'ouverture du sac et la prise eventuelle d'un portefeuille, chéquier ou d'un autre objet, est semblable à celle décrite en rapport avec la première forme de

L'inverseur 56 fonctionne comme l'inverseur 13 de la première forme de réalisation avec toutefois la particularité suivante : en position "manuel", l'armement des diverses protections est maintenu tant qu'il n'y a pas d'intervention manuelle sur cet inverseur, à l'exception de la protection de l'ouverture du sac qui est annulée. Par contre, en position "automatique", le passage du porte-clé à enjoliveur aimanté devant une des zones 63 et 64 met en service (zone 63) ou hors service (zone 64) toutes les protections et sans ouvrir le sac.

Les dispositifs anti-agression par poussoir mécano-pneumatique 62 ou à commande électrique 63 fonctionnent également comme dans la première réalisation décrite ci-dessus.

## Revendications

1. Sac à main pour dame ou homme, caractérisé par un ensemble de protections diverses contre le vol et l'effraction et au moins une alarme contre l'agression.

2. Sac à main suivant la revendication 1, caractérisé en ce que l'ensemble de protection contre le vol et l'effraction comprend un dispositif (5, 6, 7, 9, 57) pour empêcher l'ouverture du sac et un dispositif d'alarme (29, 31) en cas de traction exercée sur le sac, sur la poignée, bandoulière ou dragonne.

3. Sac à main suivant la revendication 1, caractérisé par un dispositif d'alarme anti-vol du sac et une commande (25, 29, 32 à 36) de cet anti-vol agissant sous l'effet d'une traction exercée sur le sac, sur la poignée, bandoulière ou la dragonne (4) pour actionner une alarme acoustique (31).

4. Sac à main suivant la revendication 2, caractérisé par un boîtier (5) comportant un couvercle renforcé (6) et une fermeture par serrure de sécurité (7) à paillettes, pistons ou tout autre système mécanique, électrique ou électronique monté. dans le couvercle (6).

5. Sac à main suivant la revendication 1, caractérisé en ce que la poignée, bandoulière ou dragonne (4) est entièrement métallique ou possède une âme métallique souple (24) empêchant tout sectionnement ainsi qu'un conducteur électrique raccordé au dispositif d'alarme.

6. Sac à main suivant les revendications 3 et 5, caractérisé en que la poignée, bandoulière ou dragonne (4) porte d'un coté au moins, un pivot de fixation (25) solidaire d'une pièce (32) commandant l'interrupteur anti-vol de sac (29).

7. Sac à main suivant la revendication 6, caractérisé en ce que la pièce (32) peut coulisser dans une boutonnière (15) sous l'effet d'une traction exercée sur la poignée, bandoulière ou dragonne (4) et en ce que des moyens (34, 33, 35) sont prévus pour fermer l'interrupteur anti-vol (20) et actionner l'alarme (31) en réponse à cette traction.

8. Sac à main suivant la revendication 7, caractérisé en oe que les moyens précités de commande de l'interrupteur anti-vol (29) comprennent un logement (34) appartenant à la pièce (32), un ergot d'un premier contact (35) reçu dans le logement (34) précité, cet ergot pouvant être libéré du logement (34) sous l'effet d'une traction exercée sur la poignée, bandoulière ou dragonne (4), pour rencontrer un deuxième contact (36).

9. Sac à main suivant la revendication 1, caractérisé par un armement automatique de l'alarme par porte-clés aimanté (9) et contacts magnétiques ou d'un autre type (28a et 28b).

10. Sac à main suivant la revendication 1, caractérisé par au moins une alarme automatique ou électronique contre l'agression à commande extérieure (18, 62).

11. Sac à main suivant la revendication 1, caractérisé par au moins une alarme mécanique ou mécano-pneumatique à longue portée à commande extérieure (19, 61).

12. Sac à main suivant la revendication 11, caractérisé en ce que le dispositif d'alarme mécanique comporte une bonbonne à air (49) en liaison avec une trompe (48), sous la commande d'un poussoir (19, 61).

13. Sac à main suivant la revendication 1, caractérisé par une alimentation électrique basse tension rechargeable.

14. Sac à main suivant la revendication 13, caractérisé par une information optique (12) de défaillance du système d'alarme.

15. Sac à main suivant la revendication 1, caractérisé par un anti-vol de portefeuille ou tout objet précieux commandé par au moins une liaison mécanique ou électrique (37).

16. Sac à main suivant la revendication 1, caractérisé par un dispositif d'alarme anti-vol de portefeuille ou autre objet précieux contenu dans le sac, ce dispositif comportant une commande (37 à 45, 57 à 59) agissant sous l'effet d'une traction exercée sur le portefeuille ou autre objet précieux pour actionner une alarme acoustique (31).

17. Sac à main suivant la revendication 16, caractérisé en ce que le dispositif d'alarme anti-vol de portefeuille ou autre objet précieux comporte une liaison (37, 38) entre l'objet à protéger et la commande (39 à 43, 57 à 59) agissant sur les contacts (44, 45) de l'interrupteur (30) pour actionner l'alarme (31).

18. Sac à main suivant la revendication 1, caractérisé en outre par un garnissage façon maroquinerie lui donnant l'aspect d'un sac traditionnel avec rabat (2), poignée, bandoulière en dragonne (4) et poche annexe (3).

19. Sac à main suivant les revendications 9 à 18, caractérisé par un inverseur (13) permettant la sélection entre fonctionnement automatique ou manuel et l'arrêt.

20. Sac à main suivant les revendications 9 à 18, caractérisé par un interrupteur-inverseur (56) permettant la sélection entre arrêt, fonctionnement automatique et fonctionnement manuel.
